# EUROPÄISCHE PATENTANMELDUNG

(11) **EP 3 499 124 A1**
(43) Veröffentlichungstag der Anmeldung: **19.06.2019**
(21) Anmeldenummer: 18205123.5
(22) Anmeldetag: 08.11.2018
(51) Int. Cl.: F23N 1/02, F23N 5/12

(54) **HEIZGERÄTKOMPONENTE UND VERFAHREN ZUR EINSTELLUNG EINES BRENNSTOFFVOLUMENSTROMS**

(30) Priorität: 12.12.2017 DE 102017222437
(71) Anmelder: Robert Bosch GmbH, 70442 Stuttgart (DE)
(72) Erfinder: De Bruin, Robbert, 7204EN Zutphen (NL); Voordendag, Remko, 7423 EG Deventer (NL); Koellmann, Gordy, 8121 JM Olst (NL)

(57) **Zusammenfassung**

Die Erfindung betrifft eine Heizgerätkomponente (12), insbesondere eine Ventilbaugruppe, für ein Heizgerät (10) zur Einstellung eines Brennstoffvolumenstroms (26) mit zumindest einem Automatikventil (14), beispielsweise einem pneumatischen Ventil, und einem elektrischen Aktor (18), wobei der elektrische Aktor (18) dazu vorgesehen ist, den Brennstoffvolumenstrom (26) in Abhängigkeit von einem Verbrennungskennwert einzustellen..

Die Erfindung betrifft auch ein Heizgerät (10) mit der Heizgerätkomponente (12) gemäß der vorliegenden Erfindung und ein Verfahren (64) zum Betreiben des Heizgeräts (10) gemäß der vorliegenden Erfindung.

## Beschreibung

Die Erfindung betrifft eine Heizgerätkomponente für ein Heizgerät zur Einstellung eines Brennstoffvolumenstroms. Die Erfindung betrifft auch ein Heizgerät mit der Heizgerätkomponente und ein Verfahren zum Betreiben des Heizgeräts.

### Stand der Technik

Es sind Heizgeräte mit einem von einem Gebläse unterstützten Brenner bekannt, bei denen einem Verbrennungsluftstrom ein Brennstoff mittels eines Venturis beigemischt wird. Der Druck der durch das Gebläse angesaugten Verbrennungsluft fällt an einer Engstelle des Venturis ab, so dass der Brennstoff angesaugt wird. Der Brennstoff wird mittels eines pneumatischen Nulldruckventils auf einem Umgebungsdruck bereitgestellt, so dass der durch das Venturi angesaugte Brennstoffvolumenstrom ansteigt, wenn der durch das Venturi strömende Verbrennungsluftstrom ansteigt. Auf diese Weise wird ein weitgehend konstantes Brennstoff-Luft-Verhältnis des dem Brenner zugeführten Brennstoff-Luft-Gemischs sichergestellt. Solche Heizgeräte haben den Nachteil, dass das Brennstoff-Luft-Verhältnis nicht einfach geändert bzw. angepasst werden kann, beispielsweise bei einer veränderten Brennstoffsorte und/oder Brennstoffqualität.

### Offenbarung der Erfindung

### Vorteile

Die vorliegende Erfindung beschreibt eine Heizgerätkomponente, insbesondere eine Ventilbaugruppe, für ein Heizgerät zur Einstellung eines Brennstoffvolumenstroms. Die Heizgerätkomponente weist zumindest ein Automatikventil, beispielsweise ein pneumatisches Ventil, und einen elektrischen Aktor auf. Der elektrische Aktor ist dazu vorgesehen, den Brennstoffvolumenstrom in Abhängigkeit von einer Verbrennungskenngröße einzustellen. Auf diese Weise ist insbesondere ein Brennstoff-Luft-Verhältnis eines Brennstoff-Luft-Gemischs anpassbar, wobei sich das Brennstoff-Luft-Gemisch aus einer Verbrennungsluft und einem über den Brennstoffvolumenstrom zugeführten Brennstoff zusammensetzt. Insbesondere ist das Brennstoff-Luft-Verhältnis während eines Betriebs eines Heizgeräts anpassbar. Auf diese Weise kann eine weitgehend optimale, insbesondere saubere Verbrennung gewährleistet werden. Insbesondere ist das Brennstoff-Luft-Verhältnis in Abhängigkeit von einer Brennstoffsorte und/oder einer Brennstoffqualität einstellbar. Heizgeräte werden bevorzugt mit einem mageren Brennstoff-Luft-Gemisch bzw. mit einem Verbrennungsluftüberschuss betrieben. Bei einem mageren Brennstoff-Luft-Gemisch ist das Brennstoff-Luft-Verhältnis größer als Eins. Das Brennstoff-Luft-Verhältnis des Brennstoff-Luft-Gemischs wird auch als Lambdawert oder Luftzahl bezeichnet. Durch ein Brennstoff-Luft-Verhältnis größer als Eins werden bei der Verbrennung besonders vorteilhafte Emissionswerte erreicht, insbesondere wird ein Anteil von Stickstoffoxiden (NOx) reduziert. Ein optimaler Wert für das Brennstoff-Luft-Verhältnis, bei dem gewünschte bzw. vorgegebene Emissionswerte erreicht werden, hängt von unterschiedlichen Parametern ab, insbesondere von der Brennstoffsorte, der Brennstoffqualität und einer Verbrennungsluftqualität.

Unter einer Heizgerätkomponente soll insbesondere eine Komponente, insbesondere eine Unterbaugruppe, eines Heizgeräts verstanden werden. Insbesondere kann die Heizgerätevorrichtung eine Fluidleitung - insbesondere Brennstoffleitung - umfassen, welche insbesondere dazu vorgesehen ist, den Fluidstrom - insbesondere Brennstoffvolumenstrom - zumindest teilweise zu leiten und/oder zu führen und/oder einzustellen und vorteilhaft der Heizeinheit in zumindest einem Betriebszustand zuzuführen.

Es ist vorgesehen, dass die Heizgerätkomponente dazu ausgebildet ist, den Brennstoff einer Brennstoff-Verbrennungsluft-Mischeinrichtung bereitzustellen.

Unter einem Automatikventil soll insbesondere ein Regelventil verstanden werden, welches dazu vorgesehen ist, in zumindest einem Betriebszustand insbesondere einen Volumenstrom eines in das Automatikventil einströmenden und/oder das Automatikventil durchströmenden, insbesondere gasförmigen, Brennstoffs zumindest teilautomatisch oder vorzugsweise vollautomatisch einzustellen und/oder zu regeln. Insbesondere weist das zumindest eine Automatikventil zumindest ein Drosselelement auf, dessen Position und/oder Ausrichtung und/oder Formgebung insbesondere in Abhängigkeit zumindest einer Regelgröße, insbesondere aktiv veränderbar ist. Insbesondere ist durch eine Veränderung der Position und/oder der Ausrichtung und/oder der Formgebung des zumindest einen Drosselelements zumindest ein Strömungspfad, entlang dessen das zumindest eine Automatikventil von einem Brennstoff durchströmbar ist, erweiterbar und/oder verengbar. Insbesondere ist ein Automatikventil dazu vorgesehen, den Brennstoffvolumenstrom einzustellen. Ein Automatikventil weist wenigstens drei Stellpositionen zum Einstellen des Brennstoffvolumenstroms auf. Unter einem Automatikventil kann insbesondere ein elektrisch und/oder elektromagnetisch und/oder pneumatisch und/oder hydraulisch ansteuerbares Regelventil verstanden werden. Das Automatikventil kann als ein Proportionalventil, insbesondere Servoventil, ausgebildet sein. Ein Beispiel für ein Automatikventil ist ein pneumatischer Nulldruckregler, welcher einen Brennstoffdruck des durch das Automatikventil strömenden Brennstoffs auf einen Umgebungsdruck stellt. Ein weiteres Beispiel für ein Automatikventil ist ein Differenzdruckregler, welcher den Brennstoffdruck so einstellt, dass sich dieser um eine einstellbare Druckdifferenz vom Umgebungsdruck unterscheidet. Es ist auch denkbar, dass das Automatikventil ein elektronisches Regelventil ist, welches dazu vorgesehen ist insbesondere in Abhängigkeit von einem Messwert bzw. Sensorwert angesteuert zu werden, insbesondere in Abhängigkeit von einem Luftdruckmesswert.

Unter einem elektrischen Aktor ist insbesondere ein elektrisch betriebenes Stellelement zu verstehen, welches dazu vorgesehen ist, den Brennstoffvolumenstrom einzustellen, insbesondere auf einen vorgebbaren Wert. Der elektrische Aktor kann beispielsweise ein Elektromotor sein, insbesondere ein Schrittmotor, falls notwendig mit einem Getriebe. Beispielsweise kann der elektrische Aktor dafür vorgesehen sein, eine einstellbare Blende zu verstellen. Die einstellbare Blende ist dafür eingerichtet, den Brennstoffvolumenstrom einzustellen. Es ist auch möglich, dass der elektrische Aktor dafür vorgesehen ist, eine einstellbare Drossel zu verstellen. Die einstellbare Drossel ist dafür eingerichtet, den Brennstoffvolumenstrom einzustellen, insbesondere zu reduzieren. Es ist auch denkbar, dass der elektrische Aktor dafür vorgesehen ist, ein Regelventil - insbesondere ein Automatikventil - einzustellen.

Bevorzugt weist die Heizgerätkomponente eine Steuereinheit auf, welche dazu eingerichtet ist, den Verbrennungskennwert zu empfangen und zu verarbeiten. Die Steuereinheit ist dazu eingerichtet, in Abhängigkeit vom Verbrennungskennwert ein Steuersignal an den elektrischen Aktor zu senden, so dass der elektrische Aktor den Verbrennungsvolumenstrom entsprechend einstellt. Es ist auch denkbar, dass die Steuereinheit und der elektrische Aktor in einer Baugruppe integriert sind. In besonderen Ausführungsformen ist die Steuereinheit eine Komponente des Heizgeräts und mit einer Kommunikationsverbindung mit der Heizgerätkomponente bzw. dem elektrischen Aktor verbunden. Die Kommunikationsverbindung ist dafür eingerichtet, wenigstens das Steuersignal an den elektrischen Aktor bzw. an die Heizgerätkomponente zu übermitteln.

Unter einem Verbrennungskennwert soll insbesondere eine Kenngröße verstanden werden, welche insbesondere mit einer Verbrennung, insbesondere des Brennstoff-Verbrennungsluft-Gemischs korreliert ist. Ein Beispiel für den Verbrennungskennwert ist ein lonisationsstrom, welcher an einer Flamme des Heizgeräts gemessen wird. Vorteilhaft kann, insbesondere durch eine Steuer- und/oder Regeleinheit des Heizgeräts, wenigstens anhand des Verbrennungskennwerts auf ein Vorhandensein und/oder eine Güte der Verbrennung geschlossen werden und/oder das Vorhandensein und/oder die Güte der Verbrennung ermittelt werden. Vorteilhaft ist, insbesondere durch die Steuer- und/oder Regeleinheit des Heizgeräts, aus dem Verbrennungskennwert eine Brennstoffsorte und/oder Brennstoffqualität ermittelbar. Vorteilhaft ist der Verbrennungskennwert insbesondere mit dem Brennstoff-Luft-Verhältnis des Brennstoff-Verbrennungsluft-Gemischs bzw. dem Lambdawert korreliert. Vorteilhaft entspricht die Verbrennungskenngröße zumindest einem oder genau einem, die Verbrennung abbildenden und/oder charakterisierenden Messwert bzw. kann die Verbrennungskenngröße einem solchen Messwert eindeutig zugeordnet werden. Vorteilhaft ist die Verbrennungskenngröße mit einem Sensor messbar. Beispiele für einen die Verbrennung abbildenden und/oder charakterisierenden Messwert sind ein Verbrennungssignal - insbesondere eine Lichtintensität - und/oder ein Schadstoffausstoß und/oder eine Temperatur und/oder vorteilhaft ein lonisationssignal.

Darunter, dass der elektrische Aktor einen Brennstoffvolumenstrom in Abhängigkeit von einem Verbrennungskennwert einstellt, soll insbesondere verstanden werden, dass ein Strömungspfad entlang dessen die Heizgerätkomponente von dem Brennstoff durchströmbar ist, entsprechend einem Verbrennungskennwert - insbesondere einem aktuell vorliegenden Verbrennungskennwert - erweitert oder verengt wird. Hierzu weist die Heizgerätkomponente insbesondere eine Steuer- und/oder Regeleinheit auf und/oder ist mit einer Steuer- und/oder Regeleinheit verbunden, welche dazu vorgesehen ist, den Verbrennungskennwert auszuwerten und, falls notwendig, in ein die Position und/oder Ausrichtung des elektrischen Aktors entsprechend des Verbrennungskennwerts veränderndes Steuer- und/oder Regelsignal zu überführen.

Durch die in den Unteransprüchen aufgeführten Merkmale sind vorteilhafte Weiterbildungen der Heizgerätkomponente möglich.

Ist das Automatikventil dazu vorgesehen, einen Brennstoff mit einem Brennstoffdruck bereitzustellen, der von einem vorgebbaren Referenzdruck - beispielsweise einem äußeren Luftdruck - abhängt, hat das den Vorteil, dass das Brennstoff-Luft-Verhältnis bei einem sich ändernden Verbrennungsluftstrom - beispielsweise bei einer Änderung der Heizleistung - weitgehend konstant bleibt. Das hat den Vorteil, dass das Brennstoff-Luft-Verhältnis bei einem sich ändernden Verbrennungsluftstrom nicht oder nur geringfügig durch den elektrischen Aktor eingestellt werden muss. Auf diese Weise ist das Heizgerät besonders zuverlässig betreibbar. In einem regulären Betrieb ist ein weitgehend konstantes Brennstoff-Luft-Verhältnis von Vorteil, solange relevante Parameter weitgehend konstant sind - insbesondere solange eine weitgehend konstante Brennstoffqualität vorliegt.

Die Heizgerätkomponente wird weiter verbessert, wenn das Automatikventil einen Offset-Regler aufweist, der dazu vorgesehen ist, durch den elektrischen Aktor eingestellt zu werden, wobei der Offset-Regler dazu vorgesehen ist, eine Druckdifferenz zwischen dem Brennstoffdruck und dem Referenzdruck einzustellen. Vorteilhaft kann das die Heizgerätkomponente mittels des Automatikventils schnell auf geänderte Bedingungen bzw. Parameter reagieren, insbesondere Luftdruckschwankungen und/oder eine Änderung des Verbrennungsluftstroms - beispielsweise aufgrund von einer geänderten Leistungsanforderung. Der auf den Offset-Regler wirkende elektrische Aktor ermöglicht Anpassungen bei geänderten Parametern, welche in Abhängigkeit vom Verbrennungskennwert erfassbar sind, insbesondere auf geänderte Parameter, welche nicht durch die Verwendung des Automatikventils berücksichtigbar sind, beispielsweise eine Veränderung der Brennstoffqualität. Insbesondere ist es möglich, dass die Heizgerätkomponente dazu vorgesehen ist, das Brennstoff-Luft-Verhältnis im normalen Betrieb weitgehend durch das Automatikventil einzustellen und der elektrische Aktor, falls notwendig, für gelegentliche Korrekturen bzw. Anpassungen des Brennstoff-Luft-Verhältnisses vorgesehen ist. Insbesondere ist es denkbar, dass die Heizgerätkomponente dazu vorgesehen ist, den Brennstoffvolumenstrom weitgehend durch das Automatikventil einzustellen und der elektrische Aktor durch Einstellen des Offset-Reglers gelegentliche Korrekturen bzw. Anpassungen bei der Einstellung des Brennstoffvolumenstroms, insbesondere bei einem Wechsel der Brennstoffsorte.

Ist das Automatikventil ein pneumatisches Regelventil, insbesondere ein pneumatisches Nulldruckventil bzw. Differenzdruckventil, hat das den Vorteil, dass der Brennstoffvolumenstrom besonders schnell an Luftdruckschwankungen - beispielsweise durch einen Windstoß - anpassbar ist. Insbesondere ein pneumatisches Nulldruckventil bzw. Differenzdruckventil kann weitgehend sofort auf Druckänderungen reagieren, insbesondere schneller als 1 Sekunde, vorteilhaft schneller als 0.1 Sekunden. Das ist insbesondere vorteilhaft im Vergleich zu einer Heizgerätkomponente welches nur ein elektronisches Regelventil aufweist, welches in Abhängigkeit von einem Verbrennungskennwert geregelt wird. Eine solche Heizgerätkomponente benötigt eine gewisse Zeit, um das elektronische Regelventil richtig einzustellen, da für eine Überprüfung, wie sich eine veränderte Position des elektronischen Regelventils auf den Verbrennungskennwert auswirkt, abgewartet werden muss, bis der Brennstoff von der Heizgerätkomponente zum Brenner transportiert wird. Die Einstellung des Brennstoffvolumenstroms mit einer alleine oder hauptsächlich nach dem Verbrennungskennwert geregelten Heizgerätkomponente mit einem elektronischen Regelventil kann mehre Sekunden dauern.

Zusätzlich bietet die Kombination aus einem pneumatischen Regelventil und einem elektrischen Aktor weitere Vorteile. Ein pneumatisches Regelventil, insbesondere ein pneumatisches Nulldruckventil bzw. Differenzventil ermöglicht eine zuverlässige Steuerung bzw. Regelung des Brennstoffvolumenstroms wenn der Brennstoff mit wenigstens einem Mindestansaugdruck angesaugt wird, beispielsweise durch einen Druckabfall an einem Venturi oder an einer sonstigen Drossel, durch das die Verbrennungsluft strömt. Unterhalb des Mindestansaugdrucks wird der Brennstoffvolumenstrom nicht mehr mit einer notwendigen Genauigkeit durch das pneumatische Regelventil eingestellt. Dieser Nachteil ist mit Hilfe des elektrischen Aktors behebbar. Es ist möglich, dass der elektrische Aktor dafür vorgesehen ist, eine fehlende Genauigkeit des pneumatischen Regelventils auszugleichen, so dass der durch die Heizgerätkomponente eingestellte Brennstoffvolumenstrom mit der notwendigen Genauigkeit erfolgt.

Die Verwendung eines pneumatischen Automatikventils mit einem elektrischen Aktor, der nach dem Verbrennungskennwert geregelt wird, kombiniert die Vorteile eines pneumatisch geregelten Systems mit den Vorteilen einer elektronischen Regelung nach dem Verbrennungskennwert. Ein pneumatisch geregeltes System hat den Vorteil, dass es sehr schnell und zuverlässig auf Druckschwankungen und/oder Leistungsmodulationen reagieren kann. Ein elektronisch geregeltes System hat den Vorteil, dass ein optimales Brennstoff-Luft-Verhältnis eingestellt werden kann, auch bei sich veränderlichen äußeren Parametern, beispielsweise einer veränderlichen Brennstoffqualität.

Eine weitere Verbesserung ist möglich, wenn die Heizgerätkomponente das Automatikventil und ein elektronisches Regelventil aufweist, welches den elektrischen Aktor aufweist. Bevorzugt weist die Heizgerätkomponente ein pneumatisches Automatikventil und das elektronische Regelventil auf. Das elektronische Regelventil und das Automatikventil sind dazu vorgesehen, gemeinsam den Brennstoffvolumenstrom einzustellen. Insbesondere sind das elektronische Regelventil und das Automatikventil fluidtechnisch in Reihe geschaltet. Bevorzugt wirken das elektronische Regelventil und das Automatikventil auf den gleichen Brennstoffstrom. Das elektronische Regelventil und das Automatikventil können jeweils als separate Ventile mit jeweils eigenem Gehäuse ausgebildet sein. Es ist auch denkbar, dass das elektronische Regelventil und das Automatikventil ein gemeinsames Gehäuse aufweisen bzw. in einem gemeinsamen Gehäuse angeordnet sind. Insbesondere können das elektronische Regelventil und das Automatikventil als eine Ventilbaugruppe oder als Doppelventil bzw. Mehrfachventil ausgebildet sein.

Das elektronische Regelventil ermöglicht Anpassungen bei geänderten Parametern, welche in Abhängigkeit vom Verbrennungskennwert erfassbar sind, insbesondere auf geänderte Parameter, welche nicht durch die Verwendung des Automatikventils berücksichtigbar sind, beispielsweise eine Veränderung des Brennstoffqualität. Insbesondere ist es möglich, dass die Heizgerätkomponente dazu vorgesehen ist, das Brennstoff-Luft-Verhältnis im normalen Betrieb weitgehend durch das Automatikventil einzustellen und das elektronische Regelventil, falls notwendig, für gelegentliche Korrekturen bzw. Anpassungen des Brennstoff-Luft-Verhältnisses vorgesehen ist. Insbesondere ist es denkbar, dass die Heizgerätkomponente dazu vorgesehen ist, den Brennstoffvolumenstrom weitgehend durch das Automatikventil einzustellen und das elektronische Regelventil gelegentliche Korrekturen bzw. Anpassungen bei der Einstellung des Brennstoffvolumenstroms, insbesondere bei einem Wechsel der Brennstoffsorte. Unter einer gelegentlichen Korrektur durch das elektronische Regelventil bzw. den elektrischen Aktor soll verstanden werden, dass das elektronische Regelventil bzw. der elektrische Aktor in einem Regelbetrieb im Durchschnitt für weniger als 10 % aller Änderungen des Brennstoffvolumenstroms verwendet wird, bevorzugt weniger als 5 %, besonders bevorzugt weniger als 1 %.

Das elektronische Regelventil kann in alternativen Ausführungsformen auch als eine elektronisch einstellbare Blende und/oder als eine elektronisch einstellbare Drossel ausgeführt sein.

Die Heizgerätkomponente wird weiter verbessert, wenn der Verbrennungskennwert ein lonisationsstrom ist. Der lonisationsstrom wird bevorzugt von einer lonisationselektrode an einer Flamme des Brenners erfasst. Der lonisationsstrom ist ein Maß für eine Leitfähigkeit der Flamme. Der lonisationsstrom erlaubt Rückschlüsse auf eine Qualität der Verbrennung. Insbesondere kann aus dem lonisationsstrom das Brennstoff-Luft-Verhältnis ermittelt werden. Der lonisationsstrom ist besonders dazu geeignet, zuverlässig das Brennstoff-Luft-Verhältnis zu bestimmen, da der lonisationsstrom eine charakteristische und vorteilhafte Abhängigkeit vom Brennstoff-Luft-Verhältnis aufweist. Insbesondere hat der lonisationsstrom ein Maximum bei einem stöchiometrischen Brennstoff-Luft-Verhältnis aufweist - also bei einem Brennstoff-Luft-Verhältnis bzw. Lambdawert von Eins. Insbesondere ist es in Abhängigkeit vom lonisationsstrom besonders zuverlässig möglich, einen Brennwert bzw. Heizwert bzw. Wobbe-Index des Brennstoffs zu bestimmen. Auf diese Weise ist es möglich, die Brennstoffsorte und/oder die Brennstoffqualität zu ermitteln.

In alternativen Ausführungsformen ist es möglich, dass der Verbrennungskennwert ein Sensorsignal von einem Temperatursensor - insbesondere zur Erfassung einer Flammentemperatur und/oder Abgastemperatur - und/oder von einem Sensor zur Erfassung einer Konzentration - insbesondere in Abgasen - von O₂ und/oder CO und/oder CO₂ ist.

Vorteilhaft ist der elektrische Aktor wenigstens für eine Feinregelung des Brennstoffvolumenstroms vorgesehen, insbesondere für eine Änderung des Brennstoffvolumenstroms um weniger als 15 %, bevorzugt weniger als 5 %, besonders bevorzugt weniger als 1 %. Es ist denkbar, dass das Automatikventil für eine Grobregelung des Brennstoffvolumenstroms vorgesehen ist, insbesondere für eine Änderung des Brennstoffvolumenstroms um mehr als 1 %, bevorzugt mehr als 5 %, besonders bevorzugt mehr als 15 %. In besonderen Ausführungsformen - insbesondere in solchen Ausführungsformen, wo das Automatikventil ein pneumatisches Regelventil ist - ist es denkbar, dass der elektrische Aktor für wenigstens eine Feinregelung des für eine Feinregelung des Brennstoffvolumenstroms vorgesehen ist, insbesondere für eine Änderung des Brennstoffvolumenstroms um weniger als 15 %, bevorzugt weniger als 5 %, besonders bevorzugt weniger als 1 %, wenn der Brennstoff wenigstens mit dem Mindestansaugdruck angesaugt wird. Wird der Brennstoff mit einem Druck, der betragsmäßig kleiner ist als der Mindestansaugdruck, ist der elektrische Aktor für alle Änderungen des Brennstoffvolumenstroms vorgesehen bzw. für alle notwendigen und/oder vorgesehenen Änderungen des Brennstoffvolumenstroms.

Insbesondere ist es denkbar, dass die Heizgerätkomponente dazu vorgesehen ist, den Brennstoffvolumenstrom weitgehend durch das Automatikventil einzustellen und der elektrische Aktor für gelegentliche Korrekturen bzw. Anpassungen bei der Einstellung des Brennstoffvolumenstroms vorgesehen ist, insbesondere bei einem Wechsel der Brennstoffsorte.

Ein weiterer Aspekt der vorliegenden Erfindung ist ein Heizgerät mit einem von einem Gebläse unterstützten Brenner, einem Sensor zur Erfassung eines Verbrennungskennwerts - insbesondere einer lonisationselektrode -, einer Brennstoff-Luft-Mischeinrichtung - insbesondere einem Venturi - und einer Heizgerätkomponente gemäß der vorliegenden Erfindung. Das Heizgerät mit der Heizgerätkomponente ermöglicht eine besonders schnelle und genaue Regelung der Verbrennung. Das Heizgerät kann weitgehend zu jedem Zeitpunkt optimal betrieben werden. Auf diese Weise wird ein wartungsarmer und sicherer Betrieb des Heizgeräts gewährleistet.

Ein weiterer Aspekt der vorliegenden Erfindung ist ein Verfahren zum Betreiben des Heizgeräts mit einer Heizgerätkomponente gemäß der vorliegenden Erfindung, bei dem ein Heizbetrieb mittels des elektrischen Aktors in Abhängigkeit vom gemessenen Verbrennungskennwert geregelt wird. Das Verfahren bietet den Vorteil, dass das Heizgerät besonders umweltfreundlich betrieben werden kann.

Das Verfahren wird weiter verbessert, wenn der Brennstoffvolumenstrom mittels des elektrischen Aktors so eingestellt wird, dass der Verbrennungskennwert einen Soll-Verbrennungskennwert annimmt. Das ist eine besonders einfache und zuverlässige Methode, um eine optimale Verbrennung zu gewährleisten.

Bevorzugt ist der Soll-Verbrennungskennwert ein vorgegebener Soll-Verbrennungskennwert. Der Soll-Verbrennungskennwert ist dabei insbesondere ein in der Heizgerätkomponente und/oder im Heizgerät - beispielsweise in einem Speicher einer Steuereinheit - hinterlegter Wert. Der Soll-Verbrennungskennwert kann ein in Laborversuchen ermittelter Wert sein. Es ist auch möglich, dass der Soll-Verbrennungskennwert durch ein weitgehend auf dem Heizgerät durchgeführtes Kalibrierungsverfahren ermittelt wird. Bevorzugt wird der Soll-Verbrennungskennwert in Abhängigkeit von wenigstens einem Betriebsparameter ausgewählt, besonders bevorzugt in Abhängigkeit von einer aktuellen Heizleistung des Heizgeräts. Beispielsweise kann der Soll-Verbrennungskennwert aus einer in einem Speicher abgelegten Kennlinie ermittelt werden, wobei die Kennlinie dem wenigstens einen Betriebsparameter den Soll-Verbrennungskennwert zuordnet.

Das Verfahren wird weiter verbessert, wenn der Heizbetrieb mittels des elektrischen Aktors an unterschiedliche Brennstoffsorte und/oder Brennstoffqualitäten angepasst wird. Auf diese Weise kann insbesondere das Heizgerät im laufenden Betrieb automatisch an eine neue Brennstoffsorte oder eine sich geänderte Brennstoffqualität angepasst werden. Es ist keine manuelle Anpassung, beispielsweise in Rahmen einer Wartung und/oder Inspektion, notwendig. Das steigert den Benutzerkomfort des Heizgeräts.

Wird der Brennstoffvolumenstrom vom elektrischen Aktor bei vorgegebenen Kalibrationszeitpunkten - bevorzugt an regelmäßig angeordneten Kalibrationszeitpunkten - eingestellt, hat das den Vorteil, dass der Brennstoffvolumenstrom hauptsächlich durch das Automatikventil geregelt bzw. eingestellt wird. Der elektrische Aktor sorgt an den Kalibrationszeitpunkten für die Feinregelung des Brennstoffvolumenstroms. Auf diese Weise ist eine sowohl präzise als auch schnelle Regelung bzw. Einstellung des Brennstoffvolumenstroms möglich. Das Heizgerät kann besonders sicher und komfortabel betrieben werden.

Die Kalibrationszeitpunkte können beliebig gewählt sein. Bevorzugt sind die Kalibrationszeitpunkte in der Steuereinheit gespeichert. In bevorzugten Varianten sind die Kalibrationszeitpunkte regelmäßig angeordnet, beispielsweise jeweils mit einen Abstand von 1 Sekunde, 5 Sekunden, 15 Sekunden, 30 Sekunden oder 60 Sekunden. Es ist denkbar, dass der Abstand der Kalibrationszeitpunkte von Betriebsparametern und/oder von einem Betriebszustand des Heizgeräts abhängt. Beispielsweise ist es denkbar, dass der Abstand der Kalibrationszeitpunkte verringert wird, wenn der Brennstoff mit einem Druck, der betragsmäßig kleiner ist als der Mindestansaugdruck ist, angesaugt wird und/oder wenn des Heizsystem mit einer Heizleistung betrieben wird, die unterhalb einer vorgebbaren Mindestleistung liegt. Es ist auch möglich, dass der Abstand der Kalibrationszeitpunkte verringert wird, wenn sich Betriebsparameter ändern, beispielsweise wenn die Heizleistung ausreichend stark geändert wird.

### Zeichnungen

In den Zeichnungen sind Ausführungsbeispiele der Heizgerätkomponente für ein Heizgerät zur Einstellung eines Brennstoffvolumenstroms gemäß der vorliegenden Erfindung sowie ein Heizgerät mit der Heizgerätkomponente gemäß der vorliegenden Erfindung und ein Verfahren zum Betreiben des Heizgeräts gemäß der vorliegenden Erfindung dargestellt und in der nachfolgenden Beschreibung näher erläutert. Es zeigen
Figur 1 eine schematische Darstellung eines Heizgeräts mit einer Heizgerätkomponente gemäß der vorliegenden Erfindung,
Figur 2 einen Schnitt durch eine alternative Ausführungsform der Heizgerätkomponente und
Figur 3 ein Verfahren zum Betreiben des Heizgeräts gemäß der vorliegenden Erfindung.

### Beschreibung

In den verschiedenen Ausführungsvarianten erhalten gleiche Teile die gleichen Bezugszahlen.

Figur 1 zeigt ein als Gasheizgerät ausgebildetes Heizgerät 10. Das Heizgerät 10 weist eine Heizgerätkomponente 12 auf. Die Heizgerätkomponente 12 weist ein Automatikventil 14 und ein elektronisches Regelventil 16 auf. Das elektronische Regelventil 16 weist einen elektrischen Aktor 18 auf. Das Automatikventil 14 ist als pneumatisches Nulldruckventil ausgebildet. Das Automatikventil 14 stellt einen Brennstoff 22 mit einem Brennstoffdruck bereit, der weitgehend einem aktuell vorliegenden Umgebungsdruck entspricht. Der Brennstoff 22 hat an einer Auslassöffnung 24 des Automatikventils 14 weitgehend den Wert des aktuellen Umgebungsdrucks. Das elektronische Regelventil 16 ist dazu eingerichtet, einen Brennstoffvolumenstrom 26 einzustellen.

Das Heizgerät 10 weist einen von einem Gebläse 28 unterstützten Brenner 30 und eine Brennstoff-Luft-Mischeinrichtung auf 32. Die Brennstoff-Luft-Mischeinrichtung 32 ist im Ausführungsbeispiel als Venturi 34 ausgebildet. Das Venturi 34 ist mit dem Gebläse 28 verbunden. Das Gebläse 28 saugt eine Verbrennungsluft 36 an. Ein Verbrennungsluftstrom 38 strömt durch das Venturi 34. Das Venturi 34 weist eine Engstelle 40 auf. An der Engstelle 40 fällt ein Druck der Verbrennungsluft 36 ab. Je schneller die Verbrennungsluft 36 durch das Gebläse 28 angesaugt wird bzw. je schneller der Verbrennungsluftstrom 38, umso stärker fällt der Druck der Verbrennungsluft 36 an der Engstelle ab.

Das Venturi 34 weist an der Engstelle 40 eine Brennstofföffnung auf. Die Brennstofföffnung ist über eine Brennstoffleitung 42 mit der Heizgerätkomponente 12 verbunden. Der Brennstoff 22 wird durch den an der Engstelle 40 herrschenden Unterdruck angesaugt. Der Brennstoff 22 vermischt sich im Venturi mit dem Verbrennungsluftstrom 38 zu einem Brennstoff-Luft-Gemisch 44.

Das Brennstoff-Luft-Gemisch 44 strömt in den Brenner 30. Im Heizbetrieb wird das Brennstoff-Luft-Gemisch 44 durch den Brenner 30 mit einer Flamme 46 verbrannt. In die Flamme 46 ragt einen Sensor zur Erfassung eines Verbrennungskennwert. Im Ausführungsbeispiel ist der Sensor zur Erfassung des Verbrennungskennwerts eine lonisationselektrode 48. Der Verbrennungskennwert ist ein lonisationsstrom. Die während des Verbrennungsprozesses im Brenner entstehenden Abgase 50 werden über eine Abgasleitung 52 abgeführt.

Die lonisationselektrode 48 ist mit einer Kommunikationsleitung mit einer Steuereinheit 54 verbunden. Die Steuereinheit 54 ist dazu eingerichtet, Messwerte des von der lonisationselektrode 48 ermittelten Ionisationsstroms zu empfangen und zu verarbeiten. Die Steuereinheit 54 weist einen Speicher, eine Recheneinheit sowie Schnittstellen zum Datenaustausch - insbesondere mit Komponenten des Heizgeräts 10 - auf. Die Steuereinheit 54 ist mit einer Kommunikationsleitung mit dem elektrischen Aktor 18 der Heizgerätkomponente 12 verbunden. Die Steuereinheit 54 ist dazu eingerichtet, Steuersignale an den elektrischen Aktor 18 zu übermitteln. Insbesondere ist die Steuereinheit 54 dazu eingerichtet, den elektrischen Aktor 18 in Abhängigkeit vom empfangenen lonisationsstrom anzusteuern.

Die Steuereinheit 54 ist mit einer Kommunikationsleitung mit dem Gebläse 28 verbunden. Die Steuereinheit 54 ist dazu eingerichtet, Steuersignale an das Gebläse 28 zu übermitteln. Insbesondere ist die Steuereinheit 54 dazu eingerichtet, über ein Steuersignal an das Gebläse 28 einen gewünschten Verbrennungsluftstrom 38 einzustellen.

Der Verbrennungsluftstrom 38 kann beispielsweise aufgrund eines durch einen Wind 56 an der Abgasleitung 52 induzierten Sogs plötzlich geändert werden. Dadurch verändert sich auch der Unterdruck an der Engstelle 40. Das Automatikventil 14 ermöglicht eine weitgehend sofortige Anpassung an die neuen Druckverhältnisse. Das Automatikventil 14 regelt den Brennstoffdruck an der Auslassöffnung 24 weitgehend sofort auf dem aktuellen Umgebungsdruck. Auf diese Weise wird ein Brennstoff-Luft-Verhältnis des Brennstoff-Luft-Gemischs weitgehend sofort weitgehend konstant gehalten.

Figur 2 zeigte eine alternative Ausführungsform der Heizgerätkomponente 12. Die Heizgerätkomponente 12 weist ein pneumatisches Differenzdruckventil auf. Das pneumatische Differenzdruckventil ist ein Automatikventil 14. Das Automatikventil 14 weist einen beweglichen Verschluss 58 auf. Der durch das Automatikventil 14 strömende Brennstoffvolumenstrom 26 ist von einer Position des Verschlusses 58 abhängig. In der in Figur 2 abgebildeten Position des Verschlusses 58 ist das Automatikventil 14 vollständig geschlossen. Der Verschluss 58 ist weitgehend kontinuierlich verstellbar. Mit dem Verschluss 58 sind alle Werte des Brennstoffvolumenstroms 26 zwischen einem maximalen Brennstoffvolumenstrom 26 und einem Brennstoffvolumenstrom 26 mit Wert Null - bei einem vollständig verschlossenen Verschluss 58 - einstellbar.

Die Position des Verschlusses 58 ist in Abhängigkeit von einer Druckdifferenz zwischen dem Brennstoffdruck an der Auslassöffnung 24 und dem äußeren Luftdruck einstellbar. Das Automatikventil 14 weist eine offene Luftleitung 60 auf, welche mit einer äußeren Luft verbunden ist. Auf diese Weise ist die Position des Verschlusses 58 in Abhängigkeit vom äußeren Luftdruck einstellbar.

Ein Offset-Regler 62 ist dazu vorgesehen, den Differenzdruck zwischen dem äußeren Luftdruck und dem Brennstoffdruck an der Auslassöffnung 24 einzustellen. Der Offset-Regler 62 ist durch einen elektrischen Aktor 18 einstellbar. Der elektrische Aktor 18 ist in der in Figur 2 gezeigten Ausführungsform ein elektrischer Motor, welcher dazu eingerichtet ist, den Offset-Regler 62 linear zu verstellen.

Figur 3 zeigt ein Verfahren 64 zum Betreiben des Heizgeräts 10. Im Heizbetrieb sendet die Steuereinheit 54 dem Gebläse 28 ein Steuersignal in Abhängigkeit von einer angeforderten bzw. eingestellten Heizleistung. Das Steuersignal entspricht einer Gebläsedrehzahl. Je höher die eingestellte Heizleistung, umso höher wird die Gebläsedrehzahl eingestellt. Je höher die eingestellte Heizleistung, umso höher der Verbrennungsluftstrom 38.

In einem ersten Schritt 66 wird ein aktueller Verbrennungskennwert durch die lonisationselektrode 48 ermittelt und an die Steuereinheit 54 übermittelt. Im Ausführungsbeispiel wird der Verbrennungskennwert durch die lonisationselektrode 48 weitgehend kontinuierlich ermittelt.

In einem darauf folgenden Schritt 68 wird durch die Steuereinheit 54 überprüft, ob der aktuelle Verbrennungskennwert einem in der Steuereinheit 54 hinterlegten Soll-Verbrennungskennwert entspricht. In der Steuereinheit 54 ist eine Kennlinie gespeichert, welche der aktuell eingestellten Gebläsedrehzahl den Soll-Verbrennungskennwert zuordnet. Im Ausführungsbeispiel speichert die Steuereinheit den von der lonisationselektrode 48 empfangen Verbrennungskennwert und prüft, ob ein Mittelwert des gespeicherten Verbrennungskennwert, gemittelt über die letzten 5 Sekunden, um mehr als 5 % vom Soll-Verbrennungskennwert abweicht. Falls ja, wird das Verfahren mit Schritt 70 fortgesetzt.

In Schritt 70 sendet die Steuereinheit 54 ein Steuersignal an den elektrischen Aktor 18. Deutet der aktuelle Verbrennungskennwert darauf hin, dass das Brennstoff-Luft-Verhältnis zu groß ist, wird der elektrische Aktor 18 so angesteuert, dass der Brennstoffvolumenstrom 26 vergrößert wird. Das Brennstoff-Luft-Verhältnis ist das Verhältnis einer Verbrennungsluftmenge zu einer Brennstoffmenge. Je größer das Brennstoff-Luft-Verhältnis, umso magerer das Brennstoff-Luft-Gemisch bzw. umso größer ist ein Verbrennungsluftanteil. Deutet der aktuelle Verbrennungskennwert darauf hin, dass das Brennstoff-Luft-Verhältnis zu klein ist, wird der elektrische Aktor 18 so angesteuert, dass der Brennstoffvolumenstrom 26 verkleinert wird.

Im Ausführungsbeispiel ist der Verbrennungskennwert der lonisationsstrom. Das Heizgerät wird mit einem Brennstoff-Luft-Verhältnis größer als Eins betrieben, bevorzugt mit einem Brennstoff-Luft-Verhältnis von 1.3. Ist der Verbrennungskennwert größer als der Soll-Verbrennungskennwert, so ist das Brennstoff-Luft-Verhältnis zu klein bzw. das Brennstoff-Luft-Gemisch zu fett. Ist der Verbrennungskennwert kleiner als der Soll-Verbrennungskennwert, ist das Brennstoff-Luft-Verhältnis zu groß bzw. das Brennstoff-Luft-Gemisch zu mager.

Im Ausführungsbeispiel wird Schritt 70 an Kalibrationszeitpunkten durchgeführt. Die Kalibrationszeitpunkte sind regelmäßig angeordnet mit einem Abstand von 5 Sekunden zum jeweils nächsten Kalibrationszeitpunkt.

## Patentansprüche

1. Heizgerätkomponente (12), insbesondere eine Ventilbaugruppe, für ein Heizgerät (10) zur Einstellung eines Brennstoffvolumenstroms (26) mit zumindest einem Automatikventil (14), beispielsweise einem pneumatischen Ventil, und einem elektrischen Aktor (18), wobei der elektrische Aktor (18) dazu vorgesehen ist, den Brennstoffvolumenstrom (26) in Abhängigkeit von einem Verbrennungskennwert einzustellen.

2. Heizgerätkomponente (12) nach Anspruch 1, **dadurch gekennzeichnet, dass** das Automatikventil dazu vorgesehen ist, einen Brennstoff (11) mit einem Brennstoffdruck bereitzustellen, der von einem vorgebbaren Referenzdruck - beispielsweise einem äußeren Luftdruck - abhängt.

3. Heizgerätkomponente (12) nach Anspruch 2, **dadurch gekennzeichnet, dass** das Automatikventil (14) einen Offset-Regler (62) aufweist, der dazu vorgesehen ist, durch den elektrischen Aktor (18) eingestellt zu werden, wobei der Offset-Regler (62) dazu vorgesehen ist, eine Druckdifferenz zwischen dem Brennstoffdruck und dem Referenzdruck einzustellen.

4. Heizgerätkomponente (12) nach einem der vorhergehenden Ansprüche, **dadurch gekennzeichnet, dass** das Automatikventil (14) ein pneumatisches Regelventil ist, insbesondere ein pneumatisches Nulldruckventil bzw. Differenzdruckventil.

5. Heizgerätkomponente (12) nach einem der vorhergehenden Ansprüche, aufweisend das Automatikventil (14) und ein elektronisches Regelventil (16), welches den elektrischen Aktor (18) aufweist.

6. Heizgerätkomponente (12) nach einem der vorhergehenden Ansprüche, **dadurch gekennzeichnet, dass** der Verbrennungskennwert ein lonisationsstrom ist.

7. Heizgerätkomponente (12) nach einem der vorhergehenden Ansprüche, **dadurch gekennzeichnet, dass** der elektrische Aktor (18) wenigstens für eine Feinregelung des Brennstoffvolumenstroms (26) vorgesehen ist, insbesondere für eine Änderung des Brennstoffvolumenstroms (26) um weniger als 15 %, bevorzugt weniger als 5 %, besonders bevorzugt weniger als 1 %.

8. Heizgerät (10) mit einem von einem Gebläse (28) unterstützten Brenner (30), einem Sensor zur Erfassung eines Verbrennungskennwerts - insbesondere einer lonisationselektrode (48) -, einer Brennstoff-Luft-Mischeinrichtung (32) - insbesondere einem Venturi (34) - und einer Heizgerätkomponente (12) nach einem der Ansprüche 1 bis 7.

9. Verfahren (64) zum Betreiben eines Heizgeräts (10) - insbesondere eines Heizgeräts (10) nach Anspruch 8 - mit einer Heizgerätkomponente (12) nach einem der Ansprüche 1 bis 7, bei dem ein Heizbetrieb mittels des elektrischen Aktors (18) in Abhängigkeit vom gemessenen Verbrennungskennwert geregelt wird.

10. Verfahren (64) nach Anspruch 9, **dadurch gekennzeichnet, dass** der Brennstoffvolumenstrom (26) mittels des elektrischen Aktors (18) so eingestellt wird, dass der Verbrennungskennwert einen Soll-Verbrennungskennwert annimmt.

11. Verfahren (64) nach einem der Ansprüche 9 oder 10, **dadurch gekennzeichnet, dass** der Heizbetrieb mittels des elektrischen Aktors (18) an unterschiedliche Brennstoffsorten und/oder Brennstoffqualitäten angepasst wird.

12. Verfahren (64) nach einem der Ansprüche 9 bis 11, **dadurch gekennzeichnet, dass** der elektrische Aktor (18) zu vorgegebenen Kalibrationszeitpunkten - bevorzugt an regelmäßig angeordneten Kalibrationszeitpunkten - den Brennstoffvolumenstrom (26) einstellt.
